# EUROPÄISCHE PATENTSCHRIFT

(11) **EP 1 283 754 B1**
(45) Veröffentlichungstag und Bekanntmachung des Hinweises auf die Patenterteilung: **14.01.2004**
(21) Anmeldenummer: 01949337.8
(22) Anmeldetag: 11.05.2001
(51) Int. Cl.: B21D 22/10

(54) **VERFAHREN UND VORRICHTUNG ZUR HOCHDRUCKUMFORMUNG**
HIGH-PRESSURE SHAPING METHOD AND DEVICE
PROCEDE ET DISPOSITIF POUR FORMAGE SOUS HAUTE PRESSION

(30) Priorität: 13.05.2000 DE 20008635 U; 24.11.2000 DE 10058521
(43) Veröffentlichungstag der Anmeldung: 19.02.2003
(73) Patentinhaber: Interforge Klee GmbH, 27356 Rotenburg/Wümme (DE)
(72) Erfinder: KLEE, Klaus, 27356 Rotenburg (DE)
(74) Vertreter: Eisenführ, Speiser & Partner
(86) Internationale Anmeldenummer: PCT/EP2001/005393
(87) Internationale Veröffentlichungsnummer: WO 2001/087510

(56) Entgegenhaltungen:
- FR-A- 1 154 610
- GB-A- 669 163
- PATENT ABSTRACTS OF JAPAN vol. 015, no. 276 (M-1135), 12. Juli 1991 (1991-07-12) -& JP 03 094927 A (FUJI INJIEKUTA KK), 19. April 1991 (1991-04-19)
- PATENT ABSTRACTS OF JAPAN vol. 1998, no. 01, 30. Januar 1998 (1998-01-30) -& JP 09 225545 A (TOKICO LTD), 2. September 1997 (1997-09-02)

## Beschreibung

Die Erfindung betrifft ein Verfahren zur Hochdruckumformung gemäß Oberbegriff des Anspruchs 1. Ein solches Verfahren ist aus der FR-A-1 154 610 bekannt.

Bei Blechumformungsverfahren werden je nach gewünschter Formgebung des Fertigteils unterschiedliche Werkstückrohlinge und unterschiedliche Werkzeuge verwandt. Beispiele hierfür sind das Ziehen oder das Biegen ebener Blechzuschnitte zu Rohteilen. Bekannte Werkzeuge für das Ziehen bestehen bei einfachen Konturen im Wesentlichen aus einem Stempel und einem Ziehring oder bei aufwändigeren Konturen aus einem Stempel und einem entsprechenden Gegendruck.

In letzterem Fall besitzen sowohl der Stempel als auch der Gegendruck eine der gewünschten Form des Fertigteils entsprechende Prägekontur. Der Herstellungsaufwand solcher Prägestempel und Gegendrucke ist sehr hoch und die Werkzeuge sind dementsprechend teuer.

Beim Weiten zylindrischer Hohlkörper, insbesondere beim Herausformen von ringförmigen Sicken an deren Umfang, wie es beispielsweise bei der Verarbeitung metallischer Rohre zu Muffen für Press-Fittings geschieht, werden meist Verfahren der Fluid-Innenhochdruckumformung, oder der Rohrendumformtechnik, wie z.B. Pressen, Aufweiten, Walzen verwendet, vgl. DE 44 10 146 A1, DE 43 36 261 A1.

Bei einem solchen bekannten Verfahren werden mehrere Arbeitsschritte benötigt. Im ersten Schritt wird das Rohrende mit einem Dom aufgeweitet. In einem zweiten Schritt wird das aufgeweitete Ende des Rohres in einem Umformwerkzeug in axialer Richtung gestaucht, wodurch es die Kontur des Umformwerkzeuges annimmt.

Für die Fluid-Innenhochdruckumformung sind Vorrichtungen bekannt, die eine Zuleitung für die Hydraulikflüssigkeit und einen Stempel zum Abdichten des Hohlraums im Inneren des Hohlkörpers aufweisen. Der Stempel wird außerdem dazu verwendet, Wandungsmaterial des Hohlkörpers durch bezüglich der Zylinderachse axiale Krafteinleitung in Richtung der Stelle der Aufweitung nachzuschieben, um eine Verjüngung des Wandquerschnitts zu vermeiden. Da die Hydraulikflüssigkeit unter sehr hohem Druck eingebracht wird und eine hohe Viskosität aufweist, ist der zur Abdichtung notwendige Aufwand insbesondere bei der Umformung von Werkstücken aus Edelstahl oder Kupfer auf Grund hoher erforderlicher Drücke bis zu 10000 bar sehr groß. Dies und die für dieses Verfahren erforderliche Fluidhochdruck-Erzeugungsanlage macht ein entsprechendes Werkzeug sehr teuer. Ein anderes Problem bei der Fluid-Innenhochdruckumformung ist, dass der Wandquerschnitt des Hohlkörpers an der Stelle der Aufweitung abnimmt und somit eine Schwächung des Materials bildet.

Aufgabe der Erfindung ist daher, ein einfaches Verfahren der eingangs genannten Art bereitzustellen, das kostengünstig ist und zugleich eine prozesssichere Umformung insbesondere von Werkstücken aus Metall und von zylindrischen Hohlkörpern ermöglicht.

Die Aufgabe wird erfindungsgemäß durch ein Verfahren gemäß Anspruch 1 gelöst. Vorteilhafte Weiterbildungen der Erfindung sind den abhängigen Ansprüchen zu entnehmen.

Vorteile des erfindungsgemäßen Verfahrens zur Hochdruckumformung werden anhand verschiedener Ausführungsbeispiele aus den im Folgenden beschriebenen Figuren erläutert. Es zeigen:
- Fig. 1: eine perspektivische Ansicht einer Ausführungsform einer Vorrichtung;
- Fig.2: einen Vollschnitt derselben Ausführungsform mit eingelegtem Rohling vor der Umformung;
- Fig. 3: einen Vollschnitt derselben Ausführungsform mit umgeformtem Werkstück nach der Umformung;
- Fig. 4: einen Vollschnitt eines zweiten Ausführungsbeispiels der Vorrichtung mit eingelegtem Rohling vor der Umformung;
- Fig. 5: einen Vollschnitt eines nicht erfindungsgemäßen Ausführungsbeispiels einer Vorrichtung ohne Stempelführung;
- Fig. 6: einen Vollschnitt eines nicht erfindungsgemäßen Ausführungsbeispiels einer Vorrichtung;
- Fig. 7: zwei zusammengefügte Halbschnitte eines fünften Beispiels einer Vorrichtung zur Ausführung des patentgemäßen Verfahrens, jeweils vor und nach Beendigung der Umformung, mit einer einseitigen Stempelmimik;
- Fig. 8: zwei zusammengefügte Halbschnitte einer sechsten Vorrichtung zur Ausführung des patentgemäßen Verfahrens mit einer doppelseitigen Stempelmimik.

Die Vorrichtung zur Innenhochdruckumformung nach der Ausführungsform gemäß Fig. 1 besteht aus einer radialsymmetrischen Prägeform 10, die aus zwei Halbschalen 12, 13 zusammengesetzt ist, welche eine gemeinsame in axialer Richtung orientierte Berührungsfläche 14 aufweisen. Die beiden Halbschalen schließen einen Hohlraum ein und bilden mit ihrer Innenfläche die nicht dargestellte Prägekontur. Oberhalb der beiden Halbschalen 12, 13 befindet sich eine ebenfalls zur Prägeform 10 gehörende Stempelführung 18, die einen unteren Sockel 20 aufweist und mit diesem Sockel auf den Halbschalen 12, 13 aufsitzt. Durch eine Bohrung 24 in der Stempelführung 18 ragt ein erster Stempel 26 in die Prägeform 10 hinein. Der Stempel ist im Wesentlichen ein Zylinder, der eine zentrische koaxiale Bohrung 28 aufweist. Die Bohrung dient zur Aufnahme eines bis zur Oberkante der Stempelführung 18 reichenden, in dieser Darstellung nicht erkennbaren Stößels 30 mit entsprechendem Durchmesser. Anstelle zweier in Umfangsrichtung einander ergänzender Halbschalen 12, 13 kann die Prägeform auch aus mehreren weiteren Schalenteile zusammengesetzt sein.

Der Vollschnitt in Fig. 2 zeigt die innen liegenden Details desselben Ausführungsbeispiels. Der Schnitt verläuft senkrecht zu der Berührungsfläche 14 zwischen den zusammengefügten Halbschalen 12, 13. Alle übrigen dargestellten Elemente der Vorrichtung sind rotationssymmetrisch um die Achse 15.

Hierzu gehören oberhalb der Halbschalen 12, 13 die Stempelführung 18, in die von oben der erste Stempel 26 eingeführt ist. Die Fig. 2 zeigt weiterhin einen in die Prägeform eingelegten und nach unten aus der Prägeform herausragenden zylindrischen Hohlkörper in Form eines rohrförmigen Rohlings 36. Der Rohling 36 ist radial von der Kontur 40 der Prägeform 10 umgeben und schließt zusammen mit dieser einen Hohlraum 42 ein. Ein erstes verformbares Kunststoffelement 34 ist zylinderförmig vorgeformt und weist einen dem Innendurchmesser des Rohlings 36 entsprechenden Querschnitt auf. Es ragt mit seinem unteren axialen Abschnitt in den Hohlraum im Inneren des Rohlings 36 hinein und füllt diesen in axialer Richtung im Bereich der ihn umgebenden Prägekontur aus. Darüber in der Bohrung 24 der Stempelführung 18 befindet sich ein zweites elastisch verformbares Kunststoffelement 32, das an seinem unteren Ende kegelstumpfförmig angeschrägt ist. Es liegt mit seiner unteren Stirnfläche auf einem ersten verformbaren Kunststoffelement 34 auf.

Im Zentrum der Vorrichtung befindet sich ein Stößel 30, der an einer an seinem oberen Ende befindlichen, nicht dargestellten Aufhängevorrichtung aufgehängt und somit in axialer Richtung fixiert werden kann. Am unteren Ende weist der Stößel 30 ein einstückig angeformtes verdicktes Zentrierstück 31 auf. Das Zentrierstück 31 ist in einen nicht umzuformenden axialen Abschnitt 44 des Rohlings 36 eingelassen, um den Rohling 36 vor und während der Verformung zu zentrieren und in seiner radialen Position zu fixieren. Die obere Stirnfläche des Zentrierstücks 31 bildet eine ringförmige Auflagefläche 33 für das erstes elastisch verformbare Kunststoffelement 34. Sowohl das erste und das zweite verformbare Kunststoffelement 34, 32 als auch der Stempel 26 weisen eine zentrische, koaxiale Bohrung auf, die der Aufnahme des Stößels 30 dient. Der Stößel 30 übernimmt dadurch beim Herabsenken des ersten Stempels 26 während des Umformungsvorgangs neben der Zentrierung des Rohlings 36 bzw. Werkstücks auch die Führung des Stempels sowie beider Kunststoffelemente 32, 34.

Auf der oberen Stirnfläche 37 des Rohlings 36 liegt ein Ring 46 auf, der in axialer Richtung koaxial zur Stempelführung beweglich ist und radial an seinem Umfang durch eine Führungsbuchse 48 geführt wird. Die Führungsbuchse 48 ist in eine entsprechende Passung der Halbschalen 12 und 13 eingelassen und schließt mit ihrer oberen Stirnfläche bündig mit den Halbschalen ab, so dass sich zwischen ihr und der Stempelführung 18 im montierten Zustand kein Spalt bildet. Der Ring 46 und die Führungsbuchse 48 bilden einen von oben nach unten gesehen sich verjüngenden Trichter, der an seinem oberen Ende den Radius der Bohrung 24 der Stempelführung 18 und an seinem unteren Ende den inneren Radius des Rohlings 36 aufweist. Das zweite verformbare Kunststoffelement 32 ragt soweit in den Trichter hinein, dass es mit dem Ring 46 eine gemeinsame Berührungsfläche aufweist.

Die Umformung des Werkstücks wird durch Herabsenken des ersten Stempels 26 mittels einer Presse bewirkt. Dadurch wird ein Druck auf das zweite Kunststoffelement 32 ausgeübt, das den Druck senkrecht nach unten überträgt und sich dabei gleichzeitig verformt, so dass sein Umfang wächst, bis es den Hohlraum zwischen seiner Außenseite und der Bohrungsinnenwand der Stempelführung 18 ausfüllt. Der Druck kann danach nur durch eine Expansion nach unten, in Richtung des ersten Kunststoffelements 34 weiter abgeleitet werden. Das erste Kunststoffelement liegt auf der Auflagefläche 33 des mit seiner Aufhängevorrichtung in der Presse aufgehängten und somit axialer Richtung fixierten Stöpels 30 auf. Das erste Kunststoffelement 34 wird durch den vom zweiten Kunststoffelement übertragenen Druck zunächst ebenfalls in axialer Richtung gestaucht und dehnt sich gleichzeitig in radialer Richtung aus. Bei wachsendem Druck verformt es dabei das Werkstück in radialer Richtung auswärts.

Eine Vergrößerung des Umfangs des Werkstückes bewirkt zugleich eine Verkürzung in axialer Richtung. Der axiale Druck, den das zweite Kunststoffelement 32 teils reib- und teils formschlüssig auf den axial beweglichen Ring 46 ausübt, wird auf das obere stirnseitige Ende 37 des Werkstücks übertragen, so dass das Werkstück während der Umformung in Richtung der unteren Öffnung der Prägeform 10 gedrückt und dabei Wandungsmaterial des Werkstücks nachgeführt wird. Eine nicht dargestellte, außerhalb der Prägeform 10 befindliche und gegenüber dieser ortsfeste Auflage für das Werkstück 36 verhindert das Verschieben des Werkstückes nach unten. Der Ring 46 bildet also den Niederhalter für das Werkstück und somit einen zweiten Stempel. Ein zusätzlicher Niederhalter, wie er bei bekannten Umformungswerkzeugen meist benötigt wird, und der damit verbundene mechanischen Aufwand zum Betätigen der Niederhaltefunktion und anschließendem Auslösen des Umformvorgangs entfällt. Des Weiteren erfüllt der Ring 46 eine Dichtfunktion: Durch die passgenaue Führung des Ringes 46 in der Führungsbuchse 48 und durch die ebene Auflage des Ringes auf dem Werkstück ist der Hohlraum 42 zwischen dem Rohling 36 und der Kontur 40 der Prägeform 10 gegen ein Eindringen des Kunststoffes während der Verformung unter hohem Druck abgedichtet. Dabei ist durch den Innendurchmesser des Rings 46, der kleiner oder gleich dem Innendurchmesser des Rohlings ist, und dessen Außendurchmesser, der größer oder gleich dem Querschnitt der Prägekontur 40 ist, sichergestellt, dass der Ring 46 in jedem Verformungsstadium auf dem Werkstück aufliegt.

Der zum Andrücken des Werkstückes 36 bzw. zum Nachführen von Wandungsmaterial erforderliche Druck kann durch eine entsprechend ausgewählte Größe der Auflagefläche des zweiten Kunststoffelements 32 auf dem beweglichen Ring 46 frei gewählt werden. lst also ein größerer Anpressdruck erforderlich, so muss der Außendurchmesser des Rings 46 und des zweiten Kunststoffelementes 32 bei gleichbleibender Stempelkraft nur entsprechend größer gewählt werden.

Der Ring 46 ist ferner im Bereich des Außendurchmessers seiner auf dem Werkstück aufliegenden Stirnfläche angefasst, damit eine radial nach innen gerichtete Bördelung des Werkstückes vermieden wird.

In Fig. 3 ist der Endzustand des Umformungsprozesses dargestellt, in dem beide elastischen Kunststoffelemente 32', 34' - noch unter Druck befindlich - in radialer Richtung eine Ausdehnung erfahren haben und in axialer Richtung kontrahiert sind. Das Werkstück ist zu dem Fertigteil 36' verformt und folgt der Kontur der Prägeform. Der Hohlraum 42 in Fig. 1 zwischen Rohling 36 und Prägekontur 40 ist nun vollständig durch das Fertigteil 36' bzw. das entsprechend verformte Kunststoffelement 34' ausgefüllt. Ebenso ist der Hohlraum, der das zweite Kunststoffelement 32 vor der Umformung im Inneren der Stempelführung radial umgab, durch das zweite Kunststoffelement 32' ausgefüllt. Der Ring 46 ist auf Grund des vertikal abwärts gerichteten Druckes in axialer Richtung so weit nach unten verschoben, wie es die Längenkontraktion des Werkstückes bedingt durch seine radiale Ausdehnung erfordert.

Nach der Umformung wird der erste Stempel 26 wieder gelöst, die Kunststoffelemente 32', 34' entspannen sich und gelangen aufgrund ihrer Elastizitätseigenschaften wieder in ihren Ausgangszustand 32, 34. Die Kunststoffelemente können nun beispielsweise mit Hilfe des Stößels 30, auf dem sie aufliegen, aus dem Fertigteil 36' bzw. der Prägeform 10 herausgehoben werden. Zum Herauslösen des Fertigteils 36' müssen die beiden Halbschalen 12,13 der Prägeform geöffnet werden.

In einer anderen Ausführungsform, siehe Fig. 4, besteht die Prägeform 10' nur aus den beiden Halbschalen 12', 13', die, wie beim ersten Ausführungsbeispiel, eine gemeinsame Grenzfläche 14' aufweisen. Die Führung des ersten Stempels 26' wird durch eine entlang der Achse 15' angeordnete, zylindersymmetrische mitlaufende Buchse oder Hülse 50 mit zentrischer Bohrung 51 und analog zum ersten Ausführungsbeispiel durch einen Stößel 30' übernommen. Die mitlaufende Hülse 50 ist ihrerseits in einer zentrischen Passung 54 in der zusammengesetzten Prägeform 10' geführt. Sie weist an ihrem unteren Ende einen verjüngten, zylindrischen Ansatz 52 auf, mit dem sie auf dem zu verformenden Werkstück 56 aufliegt. Der Ansatz 52 hat passgenau den gleichen äußeren Querschnitt wie die Kontur 40' der Prägeform in dem korrespondierenden oberen Abschnitt und ferner einen Innendurchmesser, der etwa dem Innendurchmesser des unverformten Werkstückes 56 entspricht. Das Werkstück 56 ragt wiederum unten aus der Prägeform 10' heraus und sitzt mit seinem unteren Ende auf einer nicht dargestellten, außerhalb der Prägeform 10' befindlichen und gegenüber dieser ortsfesten Auflage auf. Das Werkstück schließt im noch unverformten Zustand mit seiner oberen Stirnfläche bündig mit dem Boden 55 der zentrischen Passung 54 ab.

Der Stößel 30' kann wie im vorherigen Ausführungsbeispiel mittels einer nicht dargestellten Aufhängevorrichtung an seinem oberen Ende aufgehängt und somit in axialer Richtung fixiert werden. Er weist ebenfalls ein Zentrierstück 31' auf, auf dessen oberer Auflagefläche 33' das verformbare Kunststoffelement 58 aufliegt. Beim Herabsenken des ersten Stempels 26' wird das Kunststoffelement 58 in axialer Richtung komprimiert und dehnt sich dadurch in radialer Richtung aus. Das Kunststoffelement 58 wird dabei an die Wandung der Bohrung 51 in der mitlaufenden Hülse 50 angedrückt, wodurch ein Reibschluss zwischen dem Kunststoffelement 58'und der mitlaufenden Hülse erzeugt wird, der eine Übertragung der vertikalen Kraftkomponente auf die mitlaufende Hülse und damit auf das obere stimseitige Ende Rohlings 56 bewirkt. Bei zunehmender Kompression des Kunststoffelements 58 wird der Rohling in radialer Richtung verformt, bis er an der Kontur 40' der Prägeform 12' anliegt. Dabei wirkt die mitlaufende Hülse 50 als zweiter Stempel und Niederhalter des Werkstücks 56, um Wandungsmaterial des Rohlings 56 während des Weitens nachzuführen. Der grundlegende Unterschied zu dem vorherigen Ausführungsbeispiel ist, dass die mitlaufende Hülse 50 zugleich die Stempelführung 18 und den Ring 46 aus Fig. 2 bzw. Fig. 3 ersetzt. Die mitlaufende Hülse dichtet also femer den Hohlraum zwischen dem noch unverformten Rohling und der Kontur der Prägeform gegen das Eindringen des Kunststoffs während der Verformung ab und übernimmt gleichzeitig die Führung des Stempels.

Das Ausführungsbeispiel gemäß Fig. 5 stellt eine nicht erfindungsgemäße Variante einer Vorrichtung zur Innenhochdruckumformung dar. Diese besteht aus zwei Halbschalen 62 und 63, die entlang der Grenzfläche 64 zu einer Prägeform 60 zusammengesetzt sind. Die zusammengesetzte Prägeform ist wiederum rotationssymmetrisch und weist eine auf ihrer Unterseite durch eine Auflagefläche 66 verschlossene Aufnahme mit einer radialen Prägekontur 68 und einem zylindrischen Abschnitt 69 auf. Im Unterschied zu den vorherigen Ausführungsbeispielen ragt das Werkstück 70, das mit seiner unteren Stirnfläche auf der Auflagefläche 66 aufsitzt, über den oberen Rand der Prägeform 60 hinaus. Das elastisch verformbare Kunststoffelement 72 ist vollständig in das Werkstück 70 eingelassen und sitzt ebenfalls auf der Auflagefläche 66 auf. Der über die Prägeform 60 hinausragende Teil des Werkstückes 70 dient zugleich als Führung für den Stempel 74 . Das Funktionsprinzip unterscheidet sich außerdem von dem der anderen Ausführungsbeispiele im Wesentlichen dadurch, dass beim Herabsenken des Stempels 74 die radiale Ausdehnung des elastischen Kunststoffelementes 72 eine reibschlüssige Mitnahme des Werkstückes in Richtung der Auflagefläche 66 bewirkt. Auf einen zusätzlichen Niederhalter kann hier auf Grund der Länge der Berührungsfläche zwischen Kunststoffelement 72 und Werkstück 70 verzichtet werden. Darüber hinaus unterscheidet sich das in Fig. 5 gezeigte Werkzeug dadurch, dass auch auf einen Stößel verzichtet wurde und infolgedessen das Kunststoffelement 72 und der Stempel 74 keine zentrische Bohrung aufweisen. Der Stößel ist bei dieser Ausführungsform nicht notwendig, da das Werkstück in dem oberen zylindrischen Abschnitt 69 der Aufnahme ausreichend zentriert ist.

Das Werkstück 70 weist nach der Umformung in der gezeigten Anordnung je eine ausgezogene Muffenform an jedem seiner Enden auf. Dieses Ergebnis wird mit dem in Fig. 5 gezeigten Werkzeug 60 durch Umformen in zwei Arbeitsschritten mit zwischenzeitlichem Umdrehen des Werkstückes erzielt. Es ist ebenso möglich, ein Werkzeug zu erzeugen, das das Ausformen entsprechender Enden in einem Arbeitsschritt ermöglicht. Hierzu muss die Prägeform nur zwei entsprechende radiale Konturen in gewünschtem Abstand an den entgegengesetzten Enden der Prägekontur aufweisen.

In Fig. 6 ist eine nicht erfindungsgemäße Vorrichtung mit einer aus zwei Halbschalen 82, 83 zusammengesetzten Prägeform 80, die eine nach oben und unten offene zentrale Bohrung aufweist, dargestellt. Die Berührungsfläche beider Halbschalen verläuft senkrecht zur Bildebene durch die zentrale Achse 85 und ist in dem dargestellten Schnitt nicht erkennbar. Die Prägekontur der Prägeform 80 im Bereich der zentralen Bohrung ist im Gegensatz zu der aus den vorherigen Ausführungsbeispielen nicht zylindersymmetrisch um die zentrale Achse 85, sondern weist eine einseitige Ausbuchtung 86 auf. Das Werkzeug ist zur Aüsformung einer rohrstumpfartigen seitlichen Aushalsung an einem rohrförmigen Werkstück 88 vorgesehen. Das Werkstück kann danach in weiteren Arbeitsgängen zu einem T-Stück verarbeitet werden. Das Werkzeug weist ferner zwei Stempel 90, 96 auf, von denen der erste Stempel 90 einen ersten zylindrischen Abschnitt 91 mit dem Durchmesser der zentralen Bohrung in der Prägeform 80 und einen zweiten zylindrischen Abschnitt 92 mit einem Durchmesser gleich dem Innendurchmesser des Werkstückes aufweist. Die ringförmige Übergangsfläche 93 zwischen beiden Abschnitten des ersten Stempels 91 dient als Auflage für das Werkstück 88, der zweite Abschnitt 92 als Zentrierstück. Der erste Stempel schließt mit seiner äußeren Stirnfläche 94 bündig mit der Unterseite 87 der Prägeform 80 ab. Die Lage des Werkstücks ist hierdurch bezüglich der Position der Ausbuchtung 86 definiert. Der zweite Stempel 96 hat auf seiner gesamten Länge einen Außendurchmesser, der dem Innendurchmesser des Werkstückes entspricht. Er ist das bewegliche Element des Werkzeuges und überträgt die Kraft zur Kompression des Kunststoffelements 98, das wie in dem vorherigen Ausführungsbeispiel vollständig in dem Werkstück 88 versenkt ist, wodurch auf eine Abdichtung des auf der Außenseite des Werkstücks liegenden Hohlraumes verzichtet werden kann. Durch die radiale Ausdehnung und die in Richtung der Übergangsfläche 93 wirkende Kraft wird wie oben eine reibschlüssige Mitnahme des Werkstückes 88 bewirkt.

Die durch die ringförmige Übergangsfläche 93 gebildete Auflagefläche für das Werkstück 88 kann in einer Abwandlung dieser Ausführungsform prinzipiell auch durch eine entsprechende Stufung der Prägeform 80 gebildet werden, indem die zentrale Bohrung nach unten verjüngt wird, so dass sie im Bereich des ersten Stempels 90 den Innendurchmesser des Werkstücks 88 aufweist. Der erste Stempel muss dann folglich, wie auch der zweite Stempel 96, auf seiner gesamten Länge einen dem Innendurchmesser des Werkstücks 88 entsprechenden Außendurchmesser aufweisen. Wird der erste Stempel außerdem in axialer Richtung verlängert, so dass er aus der Prägeform 80 nach unten herausragt, ergibt sich der Vorteil, dass so beide Stempel zur axialen Kompression des Kunststoffelements beitragen, wodurch die radiale Druckverteilung auf das Werkstück 88 über den gesamten axialen Bereich gleichmäßig ist.

Die Figuren, auf die im Folgenden Bezug genommen wird, zeigen jeweils zur Hälfte links eine Vorrichtung zur Ausführung des patentgemäßen Verfahrens mit eingelegtem Hohlkörper vor der Umformung und rechts dieselbe Vorrichtung nach der Umformung des Hohlkörpers.

Die Vorrichtung gemäß Fig. 7 besteht aus einer radialsymmetrischen Prägeform oder Matrize 110, die aus zwei Halbschalen 112, 113 zusammengesetzt ist, welche eine gemeinsame in axialer Richtung und senkrecht zur Schnittebene orientierte Berührungsfläche 114 aufweisen. Beide Halbschalen schließen einen Hohlraum 116 ein, der rotationssymmetrisch um eine Achse 18 angeordnet ist und innenumfänglich eine Prägekontur 120 mit einseitiger Sicke 121 aufweist. Der Hohlraum 116 ist an seinem stirnseitigen unteren Ende durch eine von beiden Halbschalen 112, 113 gebildete Grundfläche 122 abgeschlossen.

Der Hohlraum 116 muss nicht notwendigerweise rotationssymmetrisch sein, sondem kann beispielsweise auch eine Prägekontur mit einer oder mehreren ein- oder mehrseitigen Abzweigen aufweisen, in die sich die Ausbauchungen eines Hohlkörpers während der Umformung erstrecken. Solche Abzweige können zusätzlich auch mit einem Gegenhaltestempel versehen sein, um den Umformprozess kontrollierbarer zu gestalten.

Figur 7 zeigt ferner einen in die beiden Halbschalen 112, 113 der Matrize 110 eingelegten Hohlkörper 124, der in einem unteren zylindrischen Abschnitt 126 der Prägekontur 120 zentriert ist. In dem gezeigten Ausführungsbeispiel ist der Hohlkörper 124 ein auf Länge zugeschnittenes Rohrstück. In das Innere des Hohlkörpers 124 eingebracht befindet sich ein eigenstabiles, verformbares Kraftübertragungsmittel 128. Das Kraftübertragungsmittel kann beispielsweise ein elastisches Kunststoffelement mit Rückstellvermögen, eine knetbare, zähpastöse Masse oder auch ein plastisch verformbarer wachshaltiger Stopfen als körperhaftes Bauteil sein oder eine andere plastisch verformbare Trägersubstanz enthalten. Das Kraftübertragungsmittel 128 liegt mit seinem stimseitigen unteren Ende auf der Grundfläche 122 auf, es füllt den Hohlraum im Inneren des Hohlkörpers 124 nahezu vollständig aus und überragt den Hohlkörper in axialer Richtung, so dass es vor dem Weiten des Hohlkörpers über das stirnseitige obere Ende 130 des Hohlkörpers 124 hinausragt.

Auf der Oberseite der nach oben offenen Seite der Matrize 110 befindet sich ein zweiter Stempel 132. Der zweite Stempel 132 weist eine Andrückplatte 133 und eine darin eingelassene Andrückhülse 134 auf. Die Andrückhülse 134 sitzt mit ihrem stirnseitigen unteren Ende auf dem stimseitigen oberen Ende 130 des Hohlkörpers 124 auf. In einer den zweiten Stempel 132 zentrisch durchsetzenden Bohrung ist ein erster Stempel 138 koaxial zu der zentrischen Achse 118 der Matrize 110 ausgerichtet und geführt. Der erste Stempel ragt so weit in die Matrize hinein, dass er mit seinem unteren stirnseitigen Ende 140 auf dem Kraftübertragungsmittel 128 aufliegt. Die Berührungsfläche zwischen dem ersten Stempel 138 und dem Kraftübertragungsmittel kann je nach erforderlichem Volumen für das Kraftübertagungsmittel auch außerhalb der Matrize beispielsweise im Bereich der Stempelführung, d.h. in der Bohrung liegen. Die Andrückplatte 133 bzw. der zweite Stempel 132 kann zum Zweck der Volumenvergrößerung sogar mit einem zylindrischen Ansatz nach oben verlängert sein.

Die Vorrichtung gemäß Fig. 7 weist ferner zwei Passstifte 142, 143 auf, die zur Führung des zweiten Stempels 132 dienen und die Andrückhülse 134 bezüglich eventuell angreifender Scher- oder Knickkräfte während des Abwärtsbewegens des zweiten Stempels 132 entlasten.

Die Führungsbuchse 134 erfüllt in dem gezeigten Ausführungsbeispiel verschiedene Aufgaben. Zum einen ist sie in dem Ausgangszustand vor der Umformung des Hohlkörpers 124 mit ihrem verjüngten unteren Abschnitt 36 in den oberen Abschnitt der Prägekontur 120 eingeführt und bildet somit mittels des äußeren Umfangs eine zusätzliche Zentrierung und axiale Führung für die Bewegung des zweiten Stempels. Des Weiteren wird über die stirnseitige Berührungsfläche zwischen der Führungsbuchse 134 und dem oberen stirnseitigen Ende 130 des Hohlkörpers 124 einerseits die axiale Kraft zum Nachführen von Wandungsmaterial beim Weiten des Hohlkörpers 124 eingeleitet und zugleich der Hohlraum zwischen dem Außenumfang des Hohlkörpers 114 und der Prägekontur 120 durch Formschluss der beiden stimseitigen Berührungsflächen 130 gegenüber dem Hohlraum im Inneren des Hohlkörpers abgedichtet. Außerdem ist es die Aufgabe der Führungsbuchse 134, den ersten Stempel 138 koaxial zur Bewegungsrichtung des zweiten Stempels 132 zu führen und zugleich den Hohlraum im Inneren des Hohlkörpers 124 gegenüber der Umgebung ausreichend abzudichten, um Ausdringen des Kraftübertragungsmittels 128 zu verhindern.

In der rechten Hälfte von Fig. 7 sind beide Stempel 132, 138 in einer vorgegebenen Endposition nach Beendigung des Umformvorgangs dargestellt. Die Endposition des ersten Stempels 132 ist durch die Auflage der Andrückplatte 133 auf der Matrize 110 vorgegeben. Dabei ragt die Andrückhülse 134 so weit in das innere der Matrize 10, wie die durch das Weiten verursachte Längenänderung des Hohlkörpers 124 idealerweise unter Beibehaltung dessen ursprünglicher Wandstärke erfordert. Der erste Stempel 38 ist so weit in die Matrize 110 abgesenkt, wie es das Volumen des fertig aufgeweiteten Hohlkörpers 124 unter Berücksichtigung der Kompressibilität des Kraftübertragungsmittels 128 erfordert.

Bei dem gezeigten Ausführungsbeispiel des erfindungsgemäßen Verfahrens wird zunächst in die beiden Halbschalen 112, 113 ein auf Länge zugeschnittenes Rohrstück 124 eingelegt. In das Rohrstück 124 wird beispielsweise ein vorgefertigter elastisch verformbarer Kunststoffstopfen mit Rückstellvermögen 128 eingeführt. Danach wird der zweite Stempel 132 in Richtung der Matrize 110 verfahren, bis die Andrückhülse 134 auf das stirnseitige obere Ende 130 des Rohrstücks 124 trifft und mit geringem aber ausreichenden Druck darauf wirkt, um den Hohlraum im Inneren des Rohrstücks 124 abzudichten. Anschließend wird der erste Stempel 138 verfahren, bis er auf den eingelegten Kunststoffstopfen trifft. Beide Stempel 132, 138 werden danach hydraulisch gesteuert derart verfahren, dass der auf das stimseitige obere Ende 130 des Rohrstückes 124 während des Weitens wirkende Druck gleich dem Druck ist, der von dem ersten Stempel 138 auf den Kunststoffstopfen wirkt. Der Pressvorgang wird in dieser Form so weit ausgeführt, bis ein definierter maximaler Druck erreicht wird, der dadurch bestimmt ist, dass der Außenumfang des Rohrstücks 124 vollständig an der Prägekontur 120 der Matrize 110 anliegt.

In einer anderen Variante des erfindungsgemäßen Verfahrens kann abschießend, nachdem der zweite Stempel die vorgegebene Endposition erreicht hat, auf das Kraftübertragungsmittel 128 nochmals mittels des ersten Stempels 138 ein erhöhter Druck aufgebracht werden, um die gewünschte Ausformung des Rohrstückes 124 sicherzustellen. Beide Stempel können mittels einer automatischen Regelung verfahren werden.

Nach Beendigung des Pressvorgangs fahren der erste und der zweite Stempel 138, 132 hydraulisch zurück, und gleichzeitig werden die beiden Halbschalen 112, 113 der Matrize 110 geöffnet. Das fertig gepresste Rohrstück 124 kann dann aus einer der Halbschalen 112, 113 entnommen und die Kunststofffüllung aus dem Rohrstück 124 entfernt werden.

Die zweite Ausführungsform eines Werkzeugs zur Durchführung des patentgemäßen Verfahrens gemäß Fig. 8 weist eine Matrize 110' auf, die wiederum aus zwei Halbschalen 112', 113' zusammengesetzt ist und einen zentrischen durchgehenden Hohlraum 116' ringförmig umschließt. Der Hohlraum 116' ist rotationssymmetrisch um eine Achse 118' angeordnet und weist innenumfänglich eine Prägekontur 120' mit zwei Sicken 121', 121" auf. Diese Matrize ist dazu geeignet, in einem Arbeitsgang die beiden Enden eines eingelegten Hohlkörpers 124' gleichzeitig zu weiten. Hierzu sind jeweils an beiden axialen Enden der Matrize ein erster Stempel 138', 138" und koaxial ein zweiter Stempel 132', 132" bestehend aus einer Andrückplatte 133', 133" und einer Andrückhülse 134', 134" vorgesehen. In den Hohlkörper 124' ist ein eigenstabiles, verformbares Kraftübertragungselement 128' eingelegt, das den Hohlkörper 124' im Ausgangszustand vor der Umformung axial auf beiden stimseitigen Enden 130', 131' überragt.

Die Matrize 110' weist auf Grund des durchgehenden Hohlraums nunmehr keine Grundfläche auf. Die beiden zweiten Stempel 132', 132" werden deshalb zu Beginn des Umformvorgangs hydraulisch gesteuert axial Verfahren bis der Hohlkörper 124' eine relativ zu der Matrize 110' definierte Position eingenommen hat und dessen innerer Hohlraum an beiden stirnseitigen Enden 130', 131' mittels der Andrückhülsen abgedichtet ist.

## Patentansprüche

1. Verfahren zur Hochdruckumformung, bei dem ein erster Stempel (26, 26', 138, 138' 138') verfahren und von diesem eine axiale Kraft auf ein Kraftübertragungsmittel ausgeübt wird, welches die Kraft auf ein in eine Prägeform (10, 10', 110, 110') eingelegtes Werkstück (36, 36', 56, 124, 124') überträgt und dieses radial gegen eine Prägekontur ( 40, 40', 120) der Prägeform (10, 10', 110, 110') andrückt, während ein Druck in axialer Richtung auf das Werkstück aufgebracht wird, um Wandungsmaterial des Werkstücks während des Weitens nachzuführen, wobei
der Druck in axialer Richtung auf das Werkstück mittels eines zweiten Stempels (46; 50,52; 132, 132', 132") aufgebrach und als Kraftübertragungsmittel wenigstens ein elastisch verformbares Kunststoffelement (32, 32', 34, 34', 58, 128, 128' ) mit Rückstellvermögen verwendet wird, **dadurch gekennzeichnet, dass** das Kraftübertragungsmittel zumindest partiell den zweiten Stempel durch Reibschluss in axialer Richtung mitnimmt.

2. Verfahren nach Anspruch 1, **dadurch gekennzeichnet,**
**dass** das elastisch verformbare Kunststoffelement (32, 32', 34, 34', 58, 128, 128') aus Poly-Urethan oder Vulkollan® besteht.

3. Verfahren nach Anspruch 1 oder 2 zum Weiten von Werkstücken in Form von zylindrischen Hohlkörpern (36, 36', 56, 124, 124') oder länglichen Hohlprofilen, mittels Innenhochdruckumformung, **dadurch gekennzeichnet,**
**dass** beim Verfahren des ersten Stempels (26, 26', 138, 138', 138")das dem wenigstens teilweise in den Hohlkörper (36, 36', 56, 124, 124') eingebrachten Kraftübertragungsmittel zur Verfügung stehende Volumen reduziert wird, wodurch sich das Kraftübertragungsmittel im Wesentlichen radial bezüglich der Zylinderachse des Hohlkörpers (36, 36', 56, 124, 124') ausdehnt und den Hohlkörper in Richtung der diesen umgebenden Prägeform (10, 10', 110, 110') weitet.

4. Verfahren nach Anspruch 3, **dadurch gekennzeichnet,**
**dass** der von dem zweiten Stempel ausgeübte axiale Druck mindestens teilweise durch Reibschluss von dem Kraftübertragungsmittel aufgebracht wird.

5. Verfahren nach Anspruch 4, **dadurch gekennzeichnet,**
**dass** der erste Stempel koaxial in einer durch den zweiten Stempel gebildeten Buchse geführt ist.

6. Verfahren nach Anspruch 4 oder 5, **dadurch gekennzeichnet,**
**dass** beide Stempel (132, 138; 132', 138'; 132", 138") hydraulisch verfahren werden und die Stempeldrucke individuell steuerbar sind.

7. Verfahren nach Anspruch 6, **dadurch gekennzeichnet,**
**dass** zu Beginn des Weitens der zweite Stempel soweit an den Hohlkörper (124,124') herangefahren wird, bis er mit geringem Druck auf das stirnseitige Ende (40) des Hohlkörpers (124, 124') wirkt, anschließend der erste Stempel soweit an das Kraftübertragungsmittel (128, 128') herangefahren wird, bis es mit geringem Druck darauf wirkt, und danach die Drücke abwechselnd sukzessive oder gleichzeitig kontinuierlich erhöht werden, bis der zweite Stempel eine vorgegebene Endposition erreicht und der Hohlkörper (124, 124') mit seinem Außenumfang vollständig an einer Prägekontur (120, 120') der Matrize (110, 110') anliegt.

8. Verfahren mindestens nach Anspruch 6, **dadurch gekennzeichnet,**
**dass**, nachdem der zweite Stempel die vorgegebene Endposition erreicht hat, der erste Stempel mit einem erhöhten Druck auf das Kraftübertragungsmittel (128, 128') wirkt, um die Ausformung des Hohlkörpers (124, 124') sicherzustellen.

9. Verfahren nach Anspruch 4 oder 5, **dadurch gekennzeichnet,**
**dass** der zweite Stempel mittels einer zu dem Werkstück (56) und dem eingebrachten Kraftübertragungsmittel (58) koaxial bewegliche, mitlaufende Hülse (50) gebildet wird, die während des Weitens durch das teilweise axial in die mitlaufende Hülse (50) hineinragende, verformbare Kraftübertragungsmittel (58) reib- und/oder formschlüssig mitgenommen wird und die eine vertikale Kraftkomponente auf das stimseitiges Ende des Hohlkörpers überträgt.

10. Verfahren nach Anspruch 4 oder 5, **dadurch gekennzeichnet,**
**dass** das Kraftübertragungsmittel ein zweites elastisch verformbares Kunststoffelement (32, 32') aufweist, das die Kraft des ersten Stempels (26) beim Weiten des Hohlkörpers (36) auf das erste Kunststoffelement (18) und auf einen den zweiten Stempel bildenden, an dem stirnseitigen Ende (37) des Hohlkörpers (36, 36') anliegenden und in axialer Richtung koaxial zur Stempelführung (34, 34') beweglichen Ring (46) überträgt.

## Claims

1. Method of high-pressure forming, in which a first punch (26, 26', 138, 138', 138") is moved and an axial force is exerted thereby on a force-transmitting means, which latter transmits the force to a workpiece (36, 36', 56, 124, 124') inserted in an impression die (10, 10', 110, 110') and presses the workpiece radially against an impression contour (40, 40', 120) in the impression die (10, 10', 110, 110'), while a pressure is applied to the workpiece in the axial direction to feed material of the wall of the workpiece forward during the widening, the pressure in the axial direction being applied to the workpiece by means of a second punch (46; 50, 52; 132, 132', 132") and what is used as the force-transmitting means being at least one elastically deformable member (32, 32', 34', 34', 58, 128, 128') of plastics material having the capacity of recovery, **characterised in that** the force-transmitting means at least partially entrains the second punch with it in the axial direction, by frictional engagement.

2. Method according to claim 1, **characterised in that** the elastically deformable member (32, 32', 34', 34', 58, 128, 128') of plastics material is composed of polyurethane or Vulkollan®.

3. Method according to claim 1 or 2 for widening workpieces in the form of hollow cylindrical bodies (36, 36', 56, 124, 124') or elongated hollow profiles by means of high internal pressure forming, **characterised in that** when the first punch (26, 26', 138, 138', 138") is moved the volume available for the force-transmitting means, which is at least partly inserted in the hollow body (36, 36', 56, 124, 124'), is reduced, as a result of which the force-transmitting means expands substantially radially relative to the axis of the cylinder formed by the hollow body (36, 36', 56, 124, 124') and widens the hollow body in the direction of the impression die (10, 10', 110, 110') surrounding the hollow body.

4. Method according to claim 3, **characterised in that** at least part of the axial pressure exerted by the second punch is applied by the force-transmitting means by frictional engagement.

5. Method according to claim 4, **characterised in that** the first punch is guided co-axially in a bush formed by the second punch.

6. Method according to claim 4 or 5, **characterised in that** the two punches (132, 138; 132', 138'; 132", 138") are moved hydraulically and the pressures from the punches are individually controllable.

7. Method according to claim 6, **characterised in that**, at the beginning of the widening, the second punch is brought up against the hollow body (124, 124') until it acts on the end face (40) of the hollow body (124, 124') at a low pressure, the first punch is then brought up against the force-transmitting means (128, 128' ) until it acts thereon at a low pressure, and the pressures are then continuously increased, alternately in succession or simultaneously, until the second punch reaches a preset end position and the entire outer circumference of the hollow body (124, 124') is resting against an impression contour (120, 120') in the die (110, 110').

8. Method according to at least claim 6¹, **characterised in that**, once the second punch has reached the preset end position, the first punch acts on the force-transmitting means (128, 128') at an increased pressure to ensure that the hollow body (124, 124') is fully formed.

9. Method according to claim 4 or 5, **characterised in that** the second punch is formed by a co-moving sleeve (50) which is movable co-axially to the workpiece (56) and to the inserted force-transmitting means (58) and which is entrained during the widening, by frictional engagement or positive interengagement, by the deformable force-transmitting means (58), of which at least part projects into the co-moving sleeve (50), which latter transmits a vertical component of force to the end face of the hollow body.

10. Method according to claim 4 or 5, **characterised in that** the force-transmitting means has a second elastically deformable member (32, 32') of plastics material that, when the hollow body (36) is being widened, transmits the force from the first punch (26) to the first member (18)² of plastics material and to a ring (46) which forms the second punch, which ring rests against the end face (37) of the hollow body (36, 36' ) and is movable in the axial direction co-axially to the punch guide (34, 34').

## Revendications

1. Procédé pour formage haute pression dans lequel un premier piston (26, 26', 138, 138', 138") est déplacé et par lequel une force axiale est exercée sur un moyen de mécanisme de transmission qui transmet la force sur une pièce (36, 36', 56, 124, 124') placée dans une matrice (10, 10', 110, 110') et presse celle-ci radialement contre un contour d'impression (40, 40', 120) de la matrice (10, 10', 110, 110'), tandis qu'une pression est appliquée dans le sens axial sur la pièce, pour orienter le matériau de la paroi de la pièce pendant l'élargissement, moyennant quoi la pression est appliquée dans le sens axial sur la pièce au moyen d'un second piston (46, 50, 52, 132, 132', 132") et au moins un élément en matière plastique déformable élastiquement (32, 32', 34, 34', 58, 128, 128') est utilisé comme moyen de mécanisme de transmission avec la capacité de rappel, **caractérisé en ce que** le moyen de mécanisme de transmission entraîne au moins partiellement le second piston par friction dans le sens axial.

2. Procédé selon la revendication 1, **caractérisé en ce que** l'élément en matière plastique déformable élastiquement (32, 32', 34, 34', 58, 128, 128') est composé de polyuréthane ou de Vulkollan®.

3. Procédé selon la revendication 1 ou 2 destiné à l'élargissement des pièces sous la forme de corps creux cylindriques (36, 36', 56, 124, 124') ou de profilés creux longitudinaux, au moyen du formage interne haute pression, **caractérisé en ce que**
lors du déplacement du premier piston (26, 26', 138, 138', 138" ), le volume mis à la disposition du moyen de mécanisme de transmission introduit au moins partiellement dans les corps creux (36, 36', 56, 124, 124') est réduit, ce qui permet d'accroître le moyen de mécanisme de transmission essentiellement radialement par rapport à l'axe du cylindre du corps creux (36, 36', 56, 124, 124') et d'élargir le corps creux dans le sens de la matrice (10, 10', 110, 110') entourant celui-ci.

4. Procédé selon la revendication 3, **caractérisé en ce que** la force axiale exercée par le second piston est appliquée au moins partiellement via la friction par le moyen de mécanisme de transmission.

5. Procédé selon la revendication 4, caractérisé en que le premier piston est dirigé coaxialement dans un coussinet formé par le second piston.

6. Procédé selon la revendication 4 ou 5, **caractérisé en ce que** les deux pistons (132, 138, 132', 132", 138" ) sont déplacés hydrauliquement et les forces de piston peuvent être commandées individuellement.

7. Procédé selon la revendication 6, **caractérisé en ce que** le second piston est approché du corps creux (124, 124') au début de l'élargissement jusqu'à ce qu'il exerce une faible pression sur l'extrémité faciale (40) du corps creux (124, 124'), puis le premier piston est approché du moyen de mécanisme de transmission (128, 128') jusqu'à ce qu'il exerce une faible pression, puis les pressions sont augmentées de façon continue alternativement successive ou simultanée jusqu'à ce que le second piston atteigne une position finale prédéfinie et que le corps creux (124, 124') adhère complètement par son pourtour à un contour d'impression (120, 120') de la matrice (110, 110').

8. Procédé au moins selon la revendication 6, caractérisé en que, une fois que le second piston a atteint la position finale prédéfinie, le premier piston exerce une pression accrue sur le moyen de mécanisme de transmission (128, 128') pour garantir le démoulage du corps creux (124, 124').

9. Procédé selon la revendication 4 ou 5, **caractérisé en ce que** le second piston est formé au moyen d'un tube rotatif (50) mobile coaxialement par rapport à la pièce (56) et au moyen de mécanisme de transmission (58) introduit, qui est entraîné par complémentarité de frottement et/ou de forme pendant l'élargissement par le moyen de mécanisme de transmission (58) déformable, dépassant partiellement axialement dans le tube rotatif (50) et qui transmet un composant de force vertical sur l'extrémité faciale du corps creux.

10. Procédé selon la revendication 4 ou 5, **caractérisé en ce que** le moyen de mécanisme de transmission comprend un second élément en matière plastique déformable élastiquement (32, 32') qui transmet la force du premier piston (26) lors de l'élargissement du corps creux (36) au premier élément en matière plastique (18), et à un anneau mobile (46) dans le sens axial coaxialement au guide du piston (34, 34') et adhérant à l'extrémité faciale (37) du corps creux (36, 36') formant le second piston.
